# EUROPÄISCHE PATENTANMELDUNG

(11) **EP 4 685 579 A1**
(43) Veröffentlichungstag der Anmeldung: **28.01.2026**
(21) Anmeldenummer: 25190893.5
(22) Anmeldetag: 22.07.2025
(51) Int. Cl.: G04B 19/26

(54) **ASTRONOMISCHE UHR**

(30) Priorität: 24.07.2024 DE 102024121020
(71) Anmelder: SECHANO GmbH, 70190 Stuttgart (DE)
(72) Erfinder: Schwägerl, Klaus, 70191 Stuttgart (DE)
(74) Vertreter: DREISS Patentanwälte PartG mbB

(57) **Zusammenfassung**

Die Erfindung betrifft eine astronomische Uhr (10), mit einem ein Rahmenteil (14) umfassenden Rahmen (12), wobei an einer ersten Seite (A) des Rahmenteils (14) ein erster Ring (24) drehbar gelagert ist, mit dem sich bei Bewegung ein erster Zeiger (26) mitbewegt, wobei an der ersten Seite (A) des Rahmenteils (14) ein zweiter Ring (28) drehbar gelagert ist, der größer ist als der erste Ring (24) und der den ersten Ring (24) umgibt, wobei an einer zweiten Seite (B) des Rahmenteils (14) ein dritter Ring (30) drehbar gelagert ist, an dem ein erstes Führungselement (32) drehbar gelagert ist, wobei an der zweiten Seite (B) des Rahmenteils (14) ein vierter Ring (34) drehbar gelagert ist, der größer ist als der dritte Ring (30) und der den dritten Ring (30) umgibt, wobei am vierten Ring (34) ein zweites Führungselement (35) drehbar gelagert ist, wobei das erste Führungselement (32) und das zweite Führungselement (35) jeweils einen Führungsabschnitt aufweisen, durch den eine Stange (38) hindurchgeführt ist, wobei die Stange (38) am zweiten Führungselement (35) befestigt ist und am Führungsabschnitt des ersten Führungselements (32) verschieblich geführt ist,
wobei eine Zentralwelle (40) am Rahmenteil (14) um eine Zentralachse (40') drehbar gelagert ist, wobei an der ersten Seite (A) des Rahmenteils (14) an der Zentralwelle (40) ein zweiter Zeiger (42) drehfest befestigt ist, wobei das erste Führungselement (32) über ein Koppelgetriebe (44) derart mit der Zentralwelle (40) gekoppelt ist, dass die Stange (38) und der zweite Zeiger (42) stets parallel zueinander orientiert sind.

## Beschreibung

Die vorliegende Erfindung betrifft eine astronomische Uhr mit Merkmalen von Anspruch 1.

Astronomische Uhren sind aus dem Stand der Technik in unterschiedlichen Ausgestaltungen bekannt. Hierbei handelt es sich um mechanische Uhren, die astronomische Gegebenheiten veranschaulichen, wie bspw. Mondphasen oder die Lage von Sonne oder Mond relativ zum Horizont oder den Tierkreiszeichen. Auch die Uhrzeit oder das Datum können je nach Ausführung der astronomischen Uhr angezeigt werden.

Einige Uhren zeigen darüber hinaus die Position der Planeten in der Ekliptik an. Eines der bekanntesten Beispiele dafür ist die astronomische Uhr am Straßburger Münster, erbaut 1838-43 von Jean-Baptiste Schwilgué und seinem Team. Allerdings zeigen diese Uhren in der Regel die Position der Planeten auf der Basis von gleichmäßigen Umlaufbahnen an. Die (aus Sicht der Erde) tatsächlich regelmäßig stattfindende Rückläufigkeit der Planetenbewegung (auch Planetenschleife genannt) wird ignoriert.

Eine der wenigen Uhren, die dieses Phänomen darstellen, ist die in DE 20 2007 014 239 U1 beschriebene astronomische Uhr. Dort wird die Rückläufigkeit über Ausgleichsgetriebe erzeugt. Dies führt zwar zu einer korrekten Darstellung der Position, für den Betrachter ist jedoch nicht nachvollziehbar, wodurch die rückläufige Bewegung entsteht.

US 4,435,795 A offenbart eine Himmelsuhr zur automatischen Anzeige astronomischer Daten. Die Uhr zeigt die Tageszeit, das Datum, die Position der Erde im Tierkreis sowie die Positionen von Sonne, Planeten und Mond relativ zur Erde an. Ein zentraler Erdindikator ist von rotierenden Indikatoren für Sonne, Venus und Merkur umgeben. Ein Mondindikator stellt sowohl die Position als auch die Phasen des Mondes dar.

DE 58 775 C offenbart einen Apparat zur Darstellung von Planetenschleifen, bei dem zwei relativ zueinander geneigte und jeweils eine Planetenbahn darstellende Kreise, die sich mit ungleicher Geschwindigkeit drehen, einen aus zwei verschiebbaren Teilen bestehenden federnden Schreibstift führen, der auf einem das Himmelsgewölbe darstellenden Zylinder die Planetenschleife skizziert.

Der Erfindung liegt die Aufgabe zugrunde, bei einer astronomischen Uhr eine Darstellung des Phänomens der Planetenschleife mit mechanischen Mitteln zu ermöglichen, die dem Betrachter ein Verständnis für die Ursache der Planetenschleife erlauben.

Die Erfindung löst diese Aufgabe durch eine astronomische Uhr mit den Merkmalen von Anspruch 1.

Die astronomische Uhr weist einen Rahmen auf, der zumindest ein (mittleres) Rahmenteil umfasst. An einer ersten Seite des Rahmenteils ist ein erster Ring drehbar gelagert. Ein erster Zeiger ist derart drehbar am Rahmen, insbesondere am ersten Rahmenteil gelagert, dass sich dieser bei Bewegung des ersten Rings (synchron) mit dem ersten Ring mitbewegt (erster Zeiger bewegt sich in gleicher Drehrichtung und gleicher Drehzahl bzw. gleicher Winkelgeschwindigkeit mit dem ersten Ring mit). Grundsätzlich könnte der erste Zeiger drehfest am ersten Ring befestigt sein. Bevorzugt kann der erste Zeiger mit einer Hohlwelle drehfest gekoppelt sein, insbesondere drehfest an der Hohlwelle befestigt sein, die eine Zentralwelle koaxial umgibt (weiter unten näher beschrieben). Bei dem ersten Ring kann es sich um den "Erdring" handeln, der die Umlaufbahn der Erde und/oder die Position der Erde auf ihrer Umlaufbahn repräsentiert. Der erste Zeiger kann, bspw. bezogen auf ein Uhrenblatt, als Datumsanzeiger (Tag im Jahr) fungieren.

An der ersten Seite des Rahmenteils ist ein zweiter Ring drehbar gelagert, der größer ist als der erste Ring und der den ersten Ring (mit Beabstandung) nach außen hin umgibt. Bei dem zweiten Ring kann es sich um den "Marsring" handeln, der die Umlaufbahn des Mars und/oder die Position des Mars auf seiner Umlaufbahn repräsentiert.

An einer zweiten Seite des Rahmenteils ist ein dritter Ring drehbar gelagert, an dem wiederum ein erstes Führungselement, insbesondere eine erste Buchse, drehbar gelagert ist. Der dritte Ring weist vorzugsweise einen gleichen Außendurchmesser wie der erste Ring auf.

Weiter ist an der zweiten Seite des Rahmenteils ein vierter Ring drehbar gelagert, der größer ist als der dritte Ring und der den dritten Ring (mit Beabstandung) nach außen hin umgibt. Am vierten Ring ist ein zweites Führungselement drehbar gelagert. Das zweite Führungselement kann als eine zweite Buchse oder als ein, vorzugsweise quaderförmiger, Gewichtskörper ausgebildet sein. Der vierte Ring kann einen Ringabschnitt aufweisen, der dem Ringabschnitt des zweiten Rings entspricht.

Das erste Führungselement und das zweite Führungselement weisen jeweils einen Führungsabschnitt auf, insbesondere einen Durchgang, durch den eine Stange zumindest eingeführt oder hindurchgeführt ist (die Stange entspricht sozusagen der Blickachse von der Erde zum Mars). Die Stange ist am zweiten Führungselement (unverschieblich) befestigt und am Führungsabschnitt, insbesondere Durchgang, des ersten Führungselements verschieblich geführt.

Am Rahmenteil ist eine Zentralwelle um eine Zentralachse drehbar gelagert, wobei an der ersten Seite des Rahmenteils an der Zentralwelle ein zweiter Zeiger drehfest befestigt ist. Das erste Führungselement ist über ein Koppelgetriebe derart mit der Zentralwelle gekoppelt, dass die Stange und der zweite Zeiger stets parallel zueinander orientiert sind.

Mit der vorgeschlagenen Ausgestaltung kann die Orientierung der Stange mit konstruktiv einfachen Mitteln auf den zweiten Zeiger übertragen werden. Dadurch kann mittels des zweiten Zeigers, bspw. bezogen auf ein Uhrenblatt (Anzeigeseite), die Planetenschleife des Mars relativ zur Erde visualisiert werden. Somit kann das Phänomen veranschaulicht werden, dass beispielsweise der Planet Mars (der heliozentrisch "obere", von der Sonne weiter entfernte Planet als die Erde) in den Monaten um seine Opposition, d. h. wenn er mit der Sonne einen Winkel von 180° einschließt, von der Erde aus betrachtet am Sternenhimmel scheinbar zurückwandert, um später seine eigentliche Bewegung fortzusetzen. Mit der vorgeschlagenen Ausgestaltung kann dies auf mechanischem Wege visualisiert werden. Die Bereitstellung und Applikation elektrischer oder elektronischer Komponenten kann somit weitestgehend entfallen.

Mit anderen Worten wird die Rückläufigkeit der Planeten (Planetenschleife) am Beispiel des Planeten Mars durch die mechanische Umsetzung der Blickachse Erde-Mars dargestellt und so dem Betrachter ein Verständnis für die Ursache der Rückläufigkeit ermöglicht.

Die Herausforderung besteht darin, dass eine Umsetzung des an sich einfachen Konzepts üblicherweise daran scheitert, dass die Bewegung der Blickachse Erde-Mars durch die Mittelachse der Uhr behindert wird. Die Erfindung zeigt eine Möglichkeit auf, diese Blickachse in eine hintere Ebene zu legen. So kann sich die Achse frei bewegen und die Position des Planeten Mars in der Ekliptik dennoch mittels eines Zeigers dargestellt werden.

Auf dem ersten Ring kann eine erste Markierung angebracht sein, die die Erde repräsentiert (Erd-Markierung). Die erste Markierung kann in Flucht mit dem ersten Zeiger, insbesondere am hinteren Zeigerende, angeordnet sein. Die erste Markierung kann kugelförmig oder als Kugelsegment ausgebildet sein.

Auf dem zweiten Ring kann eine zweite Markierung angebracht sein, die den Mars repräsentiert (Mars-Markierung). Die zweite Markierung kann kugelförmig oder als Kugelsegment ausgebildet sein.

Im Rahmen einer bevorzugten Ausgestaltung können der erste Ring und/oder der dritte Ring jeweils eine Außenverzahnung aufweisen. Dadurch können der erste Ring und/oder der dritte Ring mittels eines antreibenden Zahnrades oder Ritzels drehend angetrieben werden. Die Außenverzahnung und der Außendurchmesser des ersten Rings und des dritten Rings sind vorzugsweise identisch ausgebildet. Grundsätzlich ist denkbar, dass der Ringabschnitt des ersten Rings und des dritten Rings abschnittsweise oder vollständig identisch ausgebildet sind. Ansonsten können der erste Ring und der dritte Ring in ihrer Ausgestaltung voneinander abweichen, bspw. um weitere Antriebselemente aufzunehmen, bspw. drehbar zu lagern.

In vorteilhafter Weise können der zweite Ring und/oder der vierte Ring jeweils eine Innenverzahnung aufweisen. Dadurch können der zweite Ring und/oder der vierte Ring mittels eines antreibenden Zahnrades oder Ritzels drehend angetrieben werden. Die Innenverzahnung und der Ringabschnitt des zweiten Rings und des vierten Rings sind vorzugsweise identisch ausgebildet.

In zweckmäßiger Weise können der Mittelpunkt des ersten Rings und/oder des dritten Rings jeweils konzentrisch zur Zentralachse angeordnet sein. Dies begünstigt eine Kopplung des ersten Rings mit dem dritten Ring, bspw. für einen gleichsinnigen Antrieb des ersten Rings und des dritten Rings mit gleicher Drehzahl bzw. gleicher Drehgeschwindigkeit. Der Außenrand, und bei identischer Ausgestaltung des Ringabschnitts ggf. auch der Innenrand, des ersten Rings und des dritten Rings können jeweils konzentrisch zueinander und konzentrisch zur Zentralachse angeordnet sein.

Im Rahmen einer bevorzugten Ausgestaltung können der Mittelpunkt des zweiten Rings und/oder des vierten Rings jeweils exzentrisch zur Zentralachse angeordnet sein. Dieser Mittelpunkt befindet sich insbesondere in der Mitte der beiden Brennpunkte der Marsellipse. Der Außenrand und der Innenrand des zweiten Rings und des vierten Rings sind jeweils nicht konzentrisch zueinander angeordnet, um die wechselnden Bahngeschwindigkeiten des Planeten Mars auf seiner Umlaufbahn abzubilden (zweites Keplersches Gesetz). In der Realität bewegt sich der Planet Mars auf einer Ellipse, dies ist hier durch den zweiten Ring und den vierten Ring mit exzentrischem Außen- und Innenrand abgebildet. Die Marsmarkierung bewegt sich somit zwar auf einer Kreisbahn, jedoch entspricht die Geschwindigkeit der Bewegung näherungsweise der Geschwindigkeit einer elliptischen Umlaufbahn.

In vorteilhafter Weise können der erste Ring und der zweite Ring und/oder der dritte Ring und der vierte Ring jeweils mittels eines Übersetzungsgetriebes gekoppelt sein, dessen Übersetzung zwischen 1,7:1 und 1,9:1, insbesondere 1,8:1 (gerundet), beträgt. Somit drehen sich der erste Ring bzw. der dritte Ring (Erd-Bewegung) gemäß des angegebenen Übersetzungsverhältnisses schneller als der zweite Ring bzw. der vierte Ring (Mars-Bewegung). Das Übersetzungsgetriebe kann ein erstes Zahnrad (erstes Getriebe-Zahnrad) aufweisen, welches mit der Außenverzahnung des ersten Rings in kämmendem Eingriff ist. Das erste Zahnrad kann drehbar an dem (mittleren) Rahmenteil gelagert sein. Weiter kann das Übersetzungsgetriebe ein zweites Zahnrad aufweisen (zweites Getriebe-Zahnrad), welches mit dem ersten Zahnrad in kämmendem Eingriff ist und mittels einer Welle drehbar an einer Koppel gelagert ist. Die Welle ist drehfest mit einem dritten Zahnrad (drittes Getriebe-Zahnrad) verbunden, welches mit der Innenverzahnung des zweiten Rings oder des vierten Rings in kämmendem Eingriff ist.

In zweckmäßiger Weise können der erste Ring und der dritte Ring mittels einer ersten Synchronisiereinrichtung derart miteinander gekoppelt sein, dass sich diese bei einem Antrieb (bspw. einem Antrieb des ersten Rings oder des dritten Rings mit der weiter unten noch beschriebenen Antriebseinrichtung) mit gleicher Drehzahl und in gleichsinniger Drehrichtung drehen. Somit sind die Drehbewegung des ersten Rings und des dritten Rings auf konstruktiv einfache und stabile Weise miteinander synchronisiert. Die erste Synchronisiereinrichtung kann einen Lagerbock aufweisen, an dem eine Welle drehbar gelagert ist. Der Lagerbock kann mit dem (mittleren) Rahmenteil gekoppelt sein, insbesondere relativ zu dem ersten Ring und dem dritten Ring in seiner Position einstellbar. An der Welle kann ein den ersten Ring und den dritten Ring koppelndes (durchgehendes) Zahnrad befestigt sein (durchgehendes Zahnrad mit erstem Ring und dritten Ring in kämmendem Eingriff). Alternativ können an der Welle mehrere voneinander beabstandete Zahnräder drehfest befestigt sein, wobei eines der Zahnräder mit der Außenverzahnung des ersten Rings in kämmendem Eingriff ist und ein weiteres der Zahnräder mit der Außenverzahnung des dritten Rings in kämmendem Eingriff ist.

In vorteilhafter Weise können der zweite Ring und der vierte Ring mittels einer zweiten Synchronisiereinrichtung derart miteinander gekoppelt sein, dass sich diese bei einem Antrieb mit gleicher Drehzahl und in gleichsinniger Drehrichtung drehen. Somit lässt sich die Drehbewegung des zweiten Rings und des vierten Rings auf konstruktiv einfache und stabile Weise miteinander synchronisieren. Die zweite Synchronisiereinrichtung kann bspw. eine drehbar gelagerte Welle und zwei Zahnräder mit gleichem Durchmesser und gleicher Verzahnung aufweisen, die drehfest mit der Welle gekoppelt sind. Eines der Zahnräder ist mit der Innenverzahnung des zweiten Rings in kämmendem Eingriff und ein weiteres der Zahnräder ist mit der Innenverzahnung des vierten Rings in kämmendem Eingriff.

Im Rahmen einer konkreten Ausgestaltung können das Übersetzungsgetriebe und die zweite Synchronisiereinrichtung miteinander kombiniert sein. So kann das Übersetzungsgetriebe die oben beschriebenen Komponenten aufweisen (erstes Zahnrad, zweites Zahnrad, Welle, Koppelstange, (erstes) weiteres Zahnrad). Zudem kann ein zweites weiteres Zahnrad vorgesehen sein, welches einen gleichen Durchmesser und eine gleiche Verzahnung aufweist wie das erste weitere Zahnrad. Eines der zwei weiteren Zahnräder ist mit der Innenverzahnung des zweiten Rings in kämmendem Eingriff und das zweite der zwei weiteren Zahnräder ist mit der Innenverzahnung des vierten Rings in kämmendem Eingriff. Eine solche Kombination reduziert die Anzahl der für das Übersetzungsgetriebe und für die zweite Synchronisiereinrichtung erforderlichen Komponenten.

In zweckmäßiger Weise kann das Koppelgetriebe ein erstes Koppelzahnrad und ein zweites Koppelzahnrad aufweisen, wobei das erste Koppelzahnrad drehfest mit dem ersten Führungselement, insbesondere der ersten Buchse, gekoppelt ist, wobei das zweite Koppelzahnrad drehfest mit der Zentralwelle gekoppelt ist, wobei das erste Koppelzahnrad und das zweite Koppelzahnrad derart miteinander gekoppelt sind, dass sich diese bei einem Antrieb, insbesondere einem Antrieb des dritten Rings und des vierten Rings relativ zueinander, mit gleichem Drehsinn und gleicher Drehzahl bewegen. Auf diese Weise wird die Orientierung bzw. Drehstellung der Stange auf konstruktiv einfache und robuste Weise auf den zweiten Zeiger übertragen. Der dritte Ring und der vierte Ring können sich relativ zueinander vollständig drehen, ohne dass es zu einer Kollision zwischen der Stange und der Zentralwelle kommt. Das erste Koppelzahnrad und das zweite Koppelzahnrad können einen identischen Außendurchmesser und eine identische Zähnezahl aufweisen.

Die Kopplung des ersten Koppelzahnrads mit dem zweiten Koppelzahnrad kann mittels eines Kettentriebs oder eines Riementriebs ausgebildet sein. Hiermit lässt sich auf konstruktiv einfache Weise eine Kopplung des ersten Koppelzahnrads und des zweiten Koppelzahnrads mit gleicher Drehzahl und gleicher Drehrichtung realisieren. Eine Kopplung des ersten Koppelzahnrads mit dem zweiten Koppelzahnrad mittels eines Schneckentriebs ist ebenfalls denkbar. Bei einem Schneckentrieb lässt sich eine vergleichsweise hohe Selbsthemmung erzielen.

Vorzugsweise kann eine Kopplung des ersten Koppelzahnrads mit dem zweiten Koppelzahnrad mittels eines dritten Koppelzahnrads erfolgen, welches zwischen dem ersten Koppelzahnrad und dem zweiten Koppelzahnrad angeordnet ist, mit diesen kämmend im Eingriff ist und wobei das dritte Koppelzahnrad drehbar am dritten Ring gelagert ist. Hiermit ist eine konstruktiv einfache Kopplung des ersten Koppelzahnrads und des zweiten Koppelzahnrads mit gleicher Drehzahl und gleicher Drehrichtung realisierbar, wobei aufgrund des kämmenden Eingriffs auch eine Selbsthemmung erreicht wird. Die Drehachsen der drei Koppelzahnräder sind insbesondere parallel zueinander orientiert. Optional können das erste Koppelzahnrad, das zweite Koppelzahnrad und das dritte Koppelzahnrad einen identischen Außendurchmesser und eine identische Zähnezahl aufweisen.

Im Rahmen einer bevorzugten Ausgestaltung kann am Rahmen, insbesondere am (mittleren) Rahmenteil, eine Antriebseinrichtung befestigt sein, über die der erste Ring und/oder der dritte Ring derart antreibbar sind, dass der betreffende Ring oder beide Ringe in einem Jahr genau eine Umdrehung (Drehung um 360° um die Zentralachse) durchführen. Dadurch kann der erste Zeiger als Tages- bzw. Datumsanzeiger (Anzeige des jeweiligen Tages im Jahr) betrieben werden.

Die Antriebseinrichtung ist vorzugsweise derart ausgestaltet, dass sie eine manuelle Bewegung (durch einen Betrachter) der bisher beschriebenen Mechanik zu jedem Zeitpunkt ermöglicht, insbesondere auch während eines manuellen (planmäßigen) "Weiterschiebens", ohne dabei Schaden zu nehmen. Dies kann bspw. dadurch realisiert werden, indem die Antriebseinrichtung (der Mechanismus) im Regelfall nicht in den ersten Ring eingreift und für den Fall einer manuellen Bewegung während des "Weiterschiebens" das eingreifende Element bzw. Greifstück [in der Zeichnung trägt dies das Bezugszeichen 95] so auszubilden, dass es zurückfedern kann.

Die Antriebseinrichtung kann ein Basisteil aufweisen, welches am Rahmen, insbesondere am (mittleren) Rahmenteil, befestigt ist. Die Antriebseinrichtung kann weiter eine Wiege bzw. Wippe, eine Wippenfeder, eine Zahnstange, eine Zahnstangenfeder, ein Zahnrad, eine Hemmung und/oder einen Greifer aufweisen.

Am Basisteil kann eine Antriebsschnecke um eine Schneckenachse drehbar gelagert sein, wobei die Antriebsschnecke eine Außenkontur hat, deren Abstand zur Schneckendrehachse in Umlaufrichtung zunimmt. Im Konkreten nimmt der Abstand der Außenkontur zur Schneckendrehachse von einem Startpunkt zu einem Endpunkt hin zu. Am Endpunkt verläuft die Außenkontur, insbesondere radial oder parallel zur Radialrichtung, nach innen zum Startpunkt ("Rücksprung"). Folgt man der Außenkontur vom Startpunkt zum Endpunkt (entlang der Umlaufrichtung), so liegen der Startpunkt und der Endpunkt um einen Winkel von 360° um die Schneckendrehachse auseinander.

Die Antriebseinrichtung kann ein Uhrwerk oder einen Motor aufweisen, mittels dem die Antriebsschnecke um die Schneckenachse drehend angetrieben werden kann, insbesondere mit einer Drehzahl von einer Umdrehung pro Tag (1 Umdrehung/Tag, d.h. 360°/Tag). Das Uhrwerk oder der Motor kann am Basisteil befestigt sein.

Wie bereits angedeutet, weist die Antriebseinrichtung weiter eine Wippe bzw. Wiege auf, die um eine Wippenachse schwenkbar am Basisteil gelagert ist. Ein erster Wippenarm liegt, bspw. mittels einer drehbar am freien Ende des ersten Wippenarms gelagerten Rolle, an der Antriebsschnecke an. Ein zweiter Wippenarm ist schwenkbar mit der Zahnstange gekoppelt.

Der Greifer kann einen Körperabschnitt und einen Halsabschnitt aufweisen. Der Greifer ist am Körperabschnitt am Basisteil befestigt, insbesondere an dem vom Halsabschnitt abgewandten Ende des Körperabschnitts. Am dem Halsabschnitt zugewandten Ende des Körperabschnitts ist ein Zahnrad exzentrisch gelagert. Dieses Zahnrad ist einerseits mit der Zahnstange und andererseits mit einer am Basisteil befestigten Hemmung im Eingriff.

Am freien Ende des Halsabschnitts ist ein Greifstück ausgebildet, welches vorzugsweise eine dreieckförmige Gestalt aufweist. Das Greifstück ist derart ausgebildet und/oder positioniert, dass dieses mit der Außenverzahnung des ersten Rings oder der Außenverzahnung des dritten Rings in Eingriff bringbar ist. Die Antriebseinrichtung ist dazu eingerichtet, dass der Greifer nach Ablauf von 24 Stunden, insbesondere also am Tagesende (24:00 Uhr), an der Außenverzahnung des ersten Rings oder des dritten Rings um ein definiertes Zahninkrement weiter greift, bspw. um einen Zahn der betreffenden Außenverzahnung weiter.

Im Rahmen einer bevorzugten Ausgestaltung kann der erste Ring mittels mehrerer, insbesondere mittels drei, drehbarer am (mittleren) Rahmenteil gelagerten Rollen, die am Innenrand des ersten Rings angreifen, drehbar gelagert sein. Hiermit lässt sich eine konstruktiv einfache und stabile Lagerung des ersten Rings erzielen, wobei die Ausgestaltung der Uhr um die Zentralwelle herum nicht beeinträchtigt wird. Der erste Ring ist insbesondere derart gelagert, dass seine Drehachse und die Drehachse der Zentralwelle (Zentralachse) miteinander zusammenfallen.

In zweckmäßiger Weise kann der dritte Ring drehfest an einer die Zentralwelle koaxial umgebenden Hohlwelle befestigt sein. Somit kann der dritte Ring über die Hohlwelle drehbar am (mittleren) Rahmenteil gelagert sein. Die Drehachse der Zentralwelle und die Drehachse des dritten Rings fallen somit zusammen.

Die Zentralwelle kann als Vollwelle ausgebildet sein. Wie bereits angedeutet, können mit der Zentralwelle (an der ersten Seite des Rahmenteils) der zweite Zeiger und (an der zweiten Seite des Rahmenteils) das zweite Koppelzahnrad drehfest gekoppelt sein, insbesondere drehfest an der Zentralwelle befestigt sein. Mit der Hohlwelle, die die Zentralwelle koaxial umgibt, können (an der ersten Seite des Rahmenteils) der erste Zeiger und (an der zweiten Seite des Rahmenteils) der dritte Ring drehfest gekoppelt sein, insbesondere drehfest an der Hohlwelle befestigt sein.

Im Rahmen einer bevorzugten Ausgestaltung können der zweite Ring und/oder der vierte Ring mittels mehrerer weiterer, insbesondere mittels drei weiterer, drehbar am (mittleren) Rahmenteil gelagerten Rollen, die am Außenrand des zweiten Rings und/oder des vierten Rings angreifen, drehbar gelagert sein. Hiermit lässt sich eine konstruktiv einfache und stabile Lagerung des zweiten Rings und/oder des vierten Rings erzielen, wobei die Ausgestaltung der Uhr um die Zentralwelle herum nicht beeinträchtigt wird.

Im Konkreten kann der Rahmen zusätzlich zum (mittleren) Rahmenteil (an der ersten Seite des mittleren Rahmenteils) ein zweites Rahmenteil und (an der zweiten Seite des mittleren Rahmenteils) ein drittes Rahmenteil aufweisen. Das zweite Rahmenteil und das dritte Rahmenteil können jeweils, bspw. mittels Buchsen, vom mittleren Rahmenteil beabstandet und, bspw. mittels Schrauben, miteinander verbunden bzw. am mittleren Rahmenteil befestigt sein. Die Rahmenteile können eine identische Außenkontur aufweisen und fluchtend aneinander montiert sein. Die Uhr kann somit auf eine Seitenfläche, insbesondere eine Unterseite des Rahmens aufgestellt werden und eigenständig stehen (Standuhr).

Das mittlere Rahmenteil kann mehrere, vorzugsweise drei, Streben aufweisen, die sich von einer Seite des Rahmenteils zu einer jeweils gegenüberliegenden Seite des Rahmenteils erstrecken und sich im Bereich der Zentralachse kreuzen. Die Streben können zur Befestigung von Komponenten der astronomischen Uhr dienen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform einer astronomischen Uhr in einer perspektivischen Ansicht von einer ersten Seite eines mittleren Rahmenteils;
- Fig.2: die Uhr aus Figur 1 von der ersten Seite des mittleren Rahmenteils in einer Draufsicht;
- Fig.3: die Uhr aus Figur 1 von einer zweiten Seite des mittleren Rahmenteils in einer perspektivischen Ansicht;
- Fig.4: die Uhr aus Figur 1 von der zweiten Seite des mittleren Rahmenteils in einer Draufsicht; und
- Fig.5: die Antriebseinrichtung der Uhr aus Figur 1 in einer vergrößerten Teilansicht.

Die Figuren 1 bis 4 zeigen in verschiedenen Ansichten eine Ausführungsform einer astronomischen Uhr, die insgesamt mit dem Bezugszeichen 10 bezeichnet ist.

Die Uhr 10 weist einen Rahmen 12 auf, der ein mittleres Rahmenteil 14 aufweist. Der Rahmen 12 weist im Beispiel an einer ersten Seite A des mittleren Rahmenteils 14 ein zweites Rahmenteil 16 und an einer zweiten Seite B des mittleren Rahmenteils 14 ein drittes Rahmenteil 18 auf. Bei der ersten Seite A kann es sich um die Anzeigeseite der Uhr 10 handeln.

Das zweite Rahmenteil 16 und das dritte Rahmenteil 18 sind jeweils mittels Buchsen 20 vom mittleren Rahmenteil 16 beabstandet und, bspw. mittels Schrauben, miteinander verbunden bzw. am mittleren Rahmenteil 14 befestigt. Die Rahmenteile 14, 16, 18 weisen vorliegend eine identische Außenkontur auf und sind fluchtend aneinander montiert.

Das mittlere Rahmenteil 14 weist mehrere, im Beispiel drei Streben 21, 22, 23 auf, die sich von einer Seite des mittleren Rahmenteils 14 zu einer jeweils gegenüberliegenden Seite des mittleren Rahmenteils 14 erstrecken und sich in einem zentralen Bereich (Bereich der Zentralachse) kreuzen. Die Streben 21, 22, 23 dienen mitunter zur Befestigung von Komponenten der astronomischen Uhr 10, wie nachfolgend noch erläutert.

An der ersten Seite A des mittleren Rahmenteils 14 ist ein erster Ring 24 drehbar gelagert, mit dem sich ein erster Zeiger 26 (synchron) mitbewegt (Zeiger 26 bewegt sich in gleicher Drehrichtung und gleicher Drehzahl bzw. gleicher Winkelgeschwindigkeit mit dem ersten Ring 24 mit). Optionalkann an dem ersten Ring 24 der erste Zeiger 26 drehfest befestigt sein. Im Beispiel ist der erste Zeiger 26 drehfest an einer Hohlwelle 79 befestigt, wie weiter unten noch beschrieben. Bei dem ersten Ring 24 handelt es sich um den "Erdring", der die Umlaufbahn der Erde 27 und/oder die Position der Erde 27 auf ihrer Umlaufbahn repräsentiert. Der erste Zeiger 26 kann an der erste Seite A (Anzeigeseite), bspw. bezogen auf ein Uhrenblatt (nicht gezeigt), als Datumsanzeiger (Tag im Jahr) fungieren.

An der ersten Seite A des mittleren Rahmenteils 14 ist ein zweiter Ring 28 drehbar gelagert, der größer ist als der erste Ring 24 und der den ersten Ring 24 mit Beabstandung nach außen hin umgibt. Bei dem zweiten Ring 28 handelt es sich um den "Marsring", der die Umlaufbahn des Mars 29 und/oder die Position des Mars 29 auf seiner Umlaufbahn repräsentiert (vgl. Figur 1 und 2).

An der zweiten Seite B des mittleren Rahmenteils 14 ist ein dritter Ring 30 drehbar gelagert, an dem wiederum ein erstes Führungselement 32, im Beispiel eine erste Buchse, drehbar gelagert ist (vgl. Figur 3 und 4). Der dritte Ring 30 weist im Beispiel einen gleichen Außendurchmesser wie der erste Ring 24 auf.

Weiter ist an der zweiten Seite B des mittleren Rahmenteils 14 ein vierter Ring 34 drehbar gelagert, der größer ist als der dritte Ring 30 und der den dritten Ring 30 mit Beabstandung nach außen hin umgibt. Am vierten Ring 34 ist ein zweites Führungselement 35 drehbar gelagert. Das zweite Führungselement 35 ist vorliegend als ein quaderförmiger Gewichtskörper ausgebildet. Der vierte Ring 34 kann einen Ringabschnitt 34' aufweisen, der dem Ringabschnitt 28' des zweiten Rings 28 entspricht.

Das erste Führungselement 32 und das zweite Führungselement 35 weisen jeweils einen bspw. als Durchgang ausgebildeten Führungsabschnitt auf (nicht näher dargestellt) durch den eine Stange 38 zumindest eingeführt oder hindurchgeführt ist. Die Stange 38 ist am zweiten Führungselement 35 unverschieblich befestigt und am Führungsabschnitt (Durchgang) des ersten Führungselements 32 verschieblich geführt.

Am mittleren Rahmenteil 14 ist eine Zentralwelle 40 um eine Zentralachse 40' drehbar gelagert, wobei an der ersten Seite A des mittleren Rahmenteils 14 an der Zentralwelle 40 ein zweiter Zeiger 42 drehfest befestigt ist (vgl. Figur 1 und 2).

Das erste Führungselement 32 ist über ein Koppelgetriebe 44 derart mit der Zentralwelle 40 gekoppelt, dass die Stange 38 und der zweite Zeiger 42 stets parallel zueinander orientiert sind.

Wie zuvor bereits angedeutet, ist auf dem ersten Ring 24 eine erste Markierung 27 angebracht sein, die die Erde 27 repräsentiert (vgl. Figur 1 und 2). Die erste Markierung 27 ist in Flucht mit dem ersten Zeiger 26 am hinteren Zeigerende angeordnet. Auf dem zweiten Ring 28 ist eine zweite Markierung 29 angebracht, die den Mars 29 repräsentiert.

Der erste Ring 24 und/oder der dritte Ring 30 weisen jeweils eine Außenverzahnung 46 auf. Die Außenverzahnung 46 und der Außendurchmesser des ersten Rings 24 und des dritten Rings 30 sind vorliegend identisch ausgebildet. Im Beispiel sind der Ringabschnitt 24' des ersten Rings 24 und der Ringabschnitt 30' des dritten Rings 30 in Umfangsrichtung abschnittsweise identisch ausgebildet (vgl. Figur 1 und 3). Der Mittelpunkt des ersten Rings 24 und des dritten Rings 30 sind jeweils konzentrisch zur Zentralachse 40' angeordnet (Mittelpunkte aus Übersichtlichkeitsgründen nicht gezeigt).

Der zweite Ring 28 und der vierte Ring 34 weisen jeweils eine Innenverzahnung 48 auf. Die Innenverzahnung 48 und der Ringabschnitt 28' des zweiten Rings und der Ringabschnitt 34' des vierten Rings 34 sind vorliegend identisch ausgebildet.

Der Mittelpunkt des zweiten Rings 28 und/oder des vierten Rings 34 sind jeweils exzentrisch zur Zentralachse 40' angeordnet (Mittelpunkte aus Übersichtlichkeitsgründen nicht gezeigt; dieser wäre in der Mitte der beiden Brennpunkte der Marsellipse angeordnet). Wie oben erläutert, bewegt sich der Planet Mars auf einer Ellipse, dies ist hier durch den zweiten Ring 28 und den vierten Ring 34 mit exzentrischem Außen- und Innenrand abgebildet (o.g. Mars-Markierung 29 beschreibt bzw. vollführt diese elliptische Bewegung).

Der erste Ring 24 und der zweite Ring 28 und der dritte Ring 30 und der vierte Ring 34 sind jeweils mittels eines Übersetzungsgetriebes 50 gekoppelt, dessen Übersetzung zwischen 1,7:1 und 1,9:1, insbesondere 1,8:1 (gerundet), beträgt (erster Ring bzw. dritter Ring drehen sich schneller als zweiter Ring bzw. vierter Ring; vgl. Figur 1 und 2).

Das Übersetzungsgetriebe 50 weist ein erstes Zahnrad 51 (erstes Getriebe-Zahnrad 51) auf, welches mit der Außenverzahnung 46 des ersten Rings 24 in kämmendem Eingriff ist (vgl. Figur 2). Das erste Zahnrad 51 ist drehbar an dem mittleren Rahmenteil 14 gelagert, konkret an der Strebe 21. Im Beispiel weist das Übersetzungsgetriebe 50 ein zweites Zahnrad 52 auf (zweites Getriebe-Zahnrad 52), welches mit dem ersten Zahnrad 51 in kämmendem Eingriff ist und mittels einer Welle 53 drehbar an einer Koppel 54 gelagert ist. Die Koppel 54 wiederum ist schwenkbar um die Drehachse 55 es ersten Zahnrads 51 gelagert. Die Welle 53 ist drehfest mit einem dritten Zahnrad 56 (drittes Getriebe-Zahnrad 56) verbunden, welches mit der Innenverzahnung 48 des zweiten Rings 28 oder des vierten Rings 34 in kämmendem Eingriff ist.

Der erste Ring 24 und der dritte Ring 30 sind mittels einer ersten Synchronisiereinrichtung 60 derart miteinander gekoppelt, dass sich diese bei einem Antrieb mit gleicher Drehzahl und in gleichsinniger Drehrichtung drehen.

Die erste Synchronisiereinrichtung 60 weist kann einen Lagerbock 61 auf, an dem eine Welle 62 drehbar gelagert ist. Der Lagerbock 61 ist mit dem mittleren Rahmenteil 14 gekoppelt und im Beispiel an der Strebe 22 befestigt. Vorzugsweise ist der Lagerbock 61 relativ zu dem ersten Ring 24 und dem dritten Ring 30 in seiner Position einstellbar. An der Welle 62 sind im Beispiel mehrere voneinander beabstandete Zahnräder 63, 64 drehfest befestigt, wobei das Zahnrad 63 mit der Außenverzahnung 46 des ersten Rings 24 in kämmendem Eingriff ist und das Zahnrad 64 mit der Außenverzahnung 46 des dritten Rings 30 in kämmendem Eingriff ist.

Der zweite Ring 28 und der vierte Ring 34 sind mittels einer zweiten Synchronisiereinrichtung 70 derart miteinander gekoppelt sein, dass sich diese bei einem Antrieb mit gleicher Drehzahl und in gleichsinniger Drehrichtung drehen. Wie oben erläutert, ist grundsätzlich denkbar, dass die zweite Synchronisiereinrichtung eine Welle mit zwei drehfest hieran befestigten Zahnrädern aufweist, von denen eines mit der Innenverzahnung 48 des zweiten Rings 28 und das andere mit der Innenverzahnung 48 des vierten Rings 34 in Eingriff ist.

Vorliegend sind das Übersetzungsgetriebe 50 und die zweite Synchronisiereinrichtung 70 miteinander kombiniert. So weist das Übersetzungsgetriebe 50 die oben beschriebenen Komponenten auf (erstes Zahnrad 51, zweites Zahnrad 52, Welle 53, Koppel 54, (erstes) weiteres bzw. drittes Zahnrad 56). Zudem ist ein zweites weiteres bzw. viertes Zahnrad 71 vorgesehen, welches einen gleichen Durchmesser und eine gleiche Verzahnung aufweist wie das Zahnrad 56. Das Zahnrad 56 ist mit der Innenverzahnung 48 des zweiten Rings 28 in kämmendem Eingriff und das vierte Zahnrad 71 ist mit der Innenverzahnung 48 des vierten Rings 34 in kämmendem Eingriff (vgl. Figur 1).

Das Koppelgetriebe 44 weist ein erstes Koppelzahnrad 72 und ein zweites Koppelzahnrad 73 auf, wobei das erste Koppelzahnrad 72 drehfest mit dem ersten Führungselement 32, insbesondere der ersten Buchse, gekoppelt ist, wobei das zweite Koppelzahnrad 73 drehfest mit der Zentralwelle 40 gekoppelt ist, wobei das erste Koppelzahnrad 72 und das zweite Koppelzahnrad 73 derart miteinander gekoppelt sind, dass sich diese bei einem Antrieb, insbesondere einem Antrieb des dritten Rings 28 und des vierten Rings 34 relativ zueinander, mit gleichem Drehsinn und gleicher Drehzahl bewegen. Das erste Koppelzahnrad 72 und das zweite Koppelzahnrad 73 können wie im Beispiel einen identischen Außendurchmesser und eine identische Zähnezahl aufweisen.

Grundsätzlich ist denkbar, dass eine Kopplung des ersten Koppelzahnrads 72 mit dem zweiten Koppelzahnrad 73 mittels eines Kettentriebs, eines Riementriebs oder eines Schneckentriebs erfolgt.

Im Beispiel erfolgt eine Kopplung des ersten Koppelzahnrads 72 mit dem zweiten Koppelzahnrad 73 mittels eines dritten Koppelzahnrads 74, welches zwischen dem ersten Koppelzahnrad 72 und dem zweiten Koppelzahnrad 73 angeordnet ist, mit diesen kämmend im Eingriff ist und wobei das dritte Koppelzahnrad 74 drehbar am dritten Ring 30 gelagert ist (vgl. Figur 3 und 4). Die Drehachsen der drei Koppelzahnräder 72, 73, 74 sind vorliegend parallel zueinander orientiert. Im Beispiel weisen das erste Koppelzahnrad 72, das zweite Koppelzahnrad 73 und das dritte Koppelzahnrad 74 einen identischen Außendurchmesser und eine identische Zähnezahl auf.

Der erste Ring 24 ist im Beispiel mittels drei drehbar am mittleren Rahmenteil 14 gelagerten Rollen 78, die am Innenrand des ersten Rings 24 angreifen, drehbar gelagert. Der erste Ring 24 ist derart gelagert, dass seine Drehachse und die Zentralachse 40' miteinander zusammenfallen.

Der dritte Ring 30 ist drehfest an einer die Zentralwelle 40 koaxial umgebenden Hohlwelle 79 befestigt sein.

Die Zentralwelle 40 kann als Vollwelle ausgebildet sein. Wie bereits angedeutet, können mit der Zentralwelle 40 der zweite Zeiger 42 und das zweite Koppelzahnrad 73 drehfest gekoppelt sein, insbesondere drehfest an der Zentralwelle 40 befestigt sein. Mit der Hohlwelle 79, die die Zentralwelle 40 koaxial umgibt, können der erste Zeiger 26 und der dritte Ring 30 drehfest gekoppelt sein, insbesondere drehfest an der Hohlwelle 79 befestigt sein.

Der zweite Ring 28 und der vierte Ring 34 sind im Beispiel mittels drei weiteren drehbar am mittleren Rahmenteil 14 gelagerten Rollen 80, die jeweils am Außenrand des zweiten Rings 28 und des vierten Rings 34 angreifen, drehbar gelagert.

Am mittleren Rahmenteil 14, konkret an der Strebe 22, ist eine Antriebseinrichtung 81 befestigt, über die der erste Ring 24 derart antreibbar ist, dass der erste Ring 24 (und über die erste Synchronisiereinrichtung 60 auch der dritte Ring 30) in einem Jahr genau eine Umdrehung (Drehung um 360° um die Zentralachse) durchführen. Die Antriebseinrichtung 78 wird nachfolgend unter Bezugnahme auf Figur 5 genauer beschrieben.

Die Antriebseinrichtung 82 weist ein Basisteil 82 auf, welches am mittleren Rahmenteil 14, genauer an der Strebe 22, befestigt ist. Die Antriebseinrichtung 82 weist weiter eine Antriebsschnecke 83, eine Wippe 84, eine Wippenfeder 85, eine Zahnstange 86, eine Zahnstangenfeder 87, ein Zahnrad 88, eine Hemmung 89 und einen Greifer 90 auf.

Die Antriebsschnecke 83 ist am Basisteil 82 um eine Schneckenachse 91 drehbar gelagert sein, wobei die Antriebsschnecke 83 eine Außenkontur 92 hat, deren Abstand d zur Schneckendrehachse 91 in Umlaufrichtung zunimmt. Im Konkreten nimmt der Abstand d der Außenkontur 92 zur Schneckendrehachse 91 von einem Startpunkt SP zu einem Endpunkt EP hin zu. Am Endpunkt EP verläuft die Außenkontur 92, insbesondere radial oder parallel zur Radialrichtung, nach innen zum Startpunkt SP ("Rücksprung"). Folgt man der Außenkontur 92 vom Startpunkt SP zum Endpunkt EP (entlang der Umlaufrichtung), so liegen der Startpunkt SP und der Endpunkt EP um einen Winkel von 360° um die Schneckendrehachse 91 auseinander.

Die Antriebseinrichtung 82 kann ein Uhrwerk oder einen Motor aufweisen (nicht gezeigt), mittels dem die Antriebsschnecke 83 um die Schneckenachse 91 drehend angetrieben werden kann, insbesondere mit einer Drehzahl von einer Umdrehung pro Tag (1 Umdrehung/Tag, d.h. 360°/Tag). Das Uhrwerk oder der Motor kann am Basisteil 82 befestigt sein.

Die Wippe 84 ist um eine Wippenachse 93 schwenkbar am Basisteil 82 gelagert. Ein erster Wippenarm 84' liegt, bspw. mittels einer drehbar am freien Ende des ersten Wippenarms 84' gelagerten Rolle 94, an der Antriebsschnecke 83 an. Ein zweiter Wippenarm 84'' ist schwenkbar mit der Zahnstange 86 gekoppelt.

Der Greifer 90 weist einen Körperabschnitt 90' und einen Halsabschnitt 90'' auf. Der Greifer 90 ist am Körperabschnitt 90' am Basisteil 82 befestigt, insbesondere an dem vom Halsabschnitt 90'' abgewandten Ende des Körperabschnitts 90'. Am dem Halsabschnitt 90'' zugewandten Ende des Körperabschnitts 90' ist das Zahnrad 88 exzentrisch gelagert. Dieses Zahnrad 88 ist einerseits mit der Zahnstange 86 und andererseits mit einer am Basisteil 82 befestigten Hemmung 89 im Eingriff.

Am freien Ende des Halsabschnitts 90'' ist ein Greifstück 95 ausgebildet, welches vorzugsweise eine dreieckförmige Gestalt aufweist. Das Greifstück 95 ist derart ausgebildet und/oder positioniert, dass dieses mit der Außenverzahnung 46 des ersten Rings 24 Rings in Eingriff bringbar ist.

Die Antriebseinrichtung 81 ist dazu eingerichtet, dass der Greifer 90 mit seinem Greifstück 95 nach Ablauf von 24 Stunden, insbesondere also am Tagesende (24:00 Uhr), an der Außenverzahnung 46 des ersten Rings 24 um ein definiertes Zahninkrement weiter greift, bspw. um einen Zahn der Außenverzahnung 46 weiter.

## Patentansprüche

1. Astronomische Uhr (10), mit einem ein Rahmenteil (14) umfassenden Rahmen (12), wobei an einer ersten Seite (A) des Rahmenteils (14) ein erster Ring (24) drehbar gelagert ist, mit dem sich bei Bewegung ein erster Zeiger (26) mitbewegt, wobei an der ersten Seite (A) des Rahmenteils (14) ein zweiter Ring (28) drehbar gelagert ist, der größer ist als der erste Ring (24) und der den ersten Ring (24) umgibt, wobei an einer zweiten Seite (B) des Rahmenteils (14) ein dritter Ring (30) drehbar gelagert ist, an dem ein erstes Führungselement (32) drehbar gelagert ist, wobei an der zweiten Seite (B) des Rahmenteils (14) ein vierter Ring (34) drehbar gelagert ist, der größer ist als der dritte Ring (30) und der den dritten Ring (30) umgibt, wobei am vierten Ring (34) ein zweites Führungselement (35) drehbar gelagert ist, wobei das erste Führungselement (32) und das zweite Führungselement (35) jeweils einen Führungsabschnitt aufweisen, durch den eine Stange (38) hindurchgeführt ist, wobei die Stange (38) am zweiten Führungselement (35) befestigt ist und am Führungsabschnitt des ersten Führungselements (32) verschieblich geführt ist, wobei eine Zentralwelle (40) am Rahmenteil (14) um eine Zentralachse (40') drehbar gelagert ist, wobei an der ersten Seite (A) des Rahmenteils (14) an der Zentralwelle (40) ein zweiter Zeiger (42) drehfest befestigt ist, wobei das erste Führungselement (32) über ein Koppelgetriebe (44) derart mit der Zentralwelle (40) gekoppelt ist, dass die Stange (38) und der zweite Zeiger (42) stets parallel zueinander orientiert sind.

2. Astronomische Uhr (10) nach Anspruch 1, **dadurch gekennzeichnet, dass** der erste Ring (24) und/oder der dritte Ring (30) jeweils eine Außenverzahnung (46) aufweisen.

3. Astronomische Uhr (10) nach Anspruch 1 oder 2, **dadurch gekennzeichnet, dass** der zweite Ring (28) und/oder der vierte Ring (34) jeweils eine Innenverzahnung (48) aufweisen.

4. Astronomische Uhr (10) nach einem der voranstehenden Ansprüche, **dadurch gekennzeichnet, dass** der Mittelpunkt des ersten Rings (24) und/oder des dritten Rings (30) jeweils konzentrisch zur Zentralachse (40') angeordnet ist.

5. Astronomische Uhr (10) nach einem der voranstehenden Ansprüche, **dadurch gekennzeichnet, dass** der Mittelpunkt des zweiten Rings (28) und/oder des vierten Rings (34) jeweils exzentrisch zur Zentralachse (40') angeordnet ist.

6. Astronomische Uhr (10) nach einem der voranstehenden Ansprüche, **dadurch gekennzeichnet, dass** der erste Ring (24) und der zweite Ring (28) oder der dritte Ring (30) und der vierte Ring (34) jeweils mittels eines Übersetzungsgetriebes (50) gekoppelt sind, dessen Übersetzung zwischen 1,7:1 und 1,9:1, insbesondere 1,8:1, beträgt.

7. Astronomische Uhr (10) nach einem der voranstehenden Ansprüche, **dadurch gekennzeichnet, dass** der erste Ring (24) und der dritte Ring (30) mittels einer ersten Synchronisiereinrichtung (60) derart miteinander gekoppelt sind, dass sich diese bei einem Antrieb mit gleicher Drehzahl drehen.

8. Astronomische Uhr (10) nach einem der voranstehenden Ansprüche, **dadurch gekennzeichnet, dass** der zweite Ring (28) und der vierte Ring (34) mittels einer zweiten Synchronisiereinrichtung (70) derart miteinander gekoppelt sind, dass sich diese bei einem Antrieb mit gleicher Drehzahl drehen.

9. Astronomische Uhr (10) nach einem der voranstehenden Ansprüche, **dadurch gekennzeichnet, dass** das Koppelgetriebe (44) ein erstes Koppelzahnrad (72) und ein zweites Koppelzahnrad (73) aufweist, wobei das erste Koppelzahnrad (72) drehfest mit dem ersten Führungselement (32) gekoppelt ist, wobei das zweite Koppelzahnrad (73) drehfest mit der Zentralwelle (40) gekoppelt ist, wobei das erste Koppelzahnrad (72) und das zweite Koppelzahnrad (73) derart miteinander gekoppelt sind, dass sich diese bei einem Antrieb mit gleichem Drehsinn und gleicher Drehzahl bewegen.

10. Astronomische Uhr (10) nach einem der voranstehenden Ansprüche, **dadurch gekennzeichnet, dass** am Rahmen (12), insbesondere am Rahmenteil (14), eine Antriebseinrichtung (81) befestigt ist, über die der erste Ring (24) und/oder der dritte Ring (30) derart antreibbar sind, dass der betreffende Ring (24, 30) oder beide Ringe (24, 30) in einem Jahr genau eine Umdrehung durchführen.

11. Astronomische Uhr (10) nach einem der voranstehenden Ansprüche, **dadurch gekennzeichnet, dass** der erste Ring (24) mittels mehrerer drehbarer am Rahmenteil (14) gelagerten Rollen (78), die am Innenrand des ersten Rings (24) angreifen, drehbar gelagert ist.

12. Astronomische Uhr (10) nach einem der voranstehenden Ansprüche, **dadurch gekennzeichnet, dass** der dritte Ring (30) drehfest an der Zentralwelle (40) befestigt ist.

13. Astronomische Uhr (10) nach einem der voranstehenden Ansprüche, **dadurch gekennzeichnet, dass** der zweite Ring (28) und/oder der vierte Ring (34) mittels mehrerer weiterer drehbar am Rahmenteil (14) gelagerten Rollen (80), die am Außenrand des zweiten Rings (28) und/oder des vierten Rings (34) angreifen, drehbar gelagert ist.
